# EUROPÄISCHE PATENTSCHRIFT

(11) **EP 1 153 188 B1**
(45) Veröffentlichungstag und Bekanntmachung des Hinweises auf die Patenterteilung: **24.02.2010**
(21) Anmeldenummer: 00981325.4
(22) Anmeldetag: 01.12.2000
(51) Int. Cl.: E05D 15/06, E05F 3/22, E05D 15/12

(54) **SCHIEBEWAND MIT MEHREREN SEITLICH VERSCHIEBBAREN WANDELEMENTEN**
SLIDING PANEL COMPRISING SEVERAL WALL ELEMENTS THAT CAN BE DISPLACED LATERALLY
PAROI COULISSANTE COMPORTANT PLUSIEURS ELEMENTS DE PAROI POUVANT COULISSER LATERALEMENT

(30) Priorität: 10.12.1999 DE 19959825
(43) Veröffentlichungstag der Anmeldung: 14.11.2001
(73) Patentinhaber: DORMA GmbH + Co. KG, 58256 Ennepetal (DE)
(72) Erfinder: JANUTTA, Reinhard, 33415 Verl (DE); BLÖBAUM, Ernst, Udo, 33818 Leopoldshöhe (DE)
(86) Internationale Anmeldenummer: PCT/EP2000/012068
(87) Internationale Veröffentlichungsnummer: WO 2001/042604

(56) Entgegenhaltungen:
- DE-A- 19 753 132
- FR-A- 2 650 620

## Beschreibung

Die Erfindung betrifft eine Schiebewand mit mehreren seitlich verschiebbaren, mittels Laufrollen in einer Gleitschiene geführten Wandelementen, von denen mindestens ein Wandelement als über einen automatischen Antrieb oder Türschließer betätigbares Türelement ausgebildet ist.

Bei einer solchen z. B. aus der EP 0 601 326 B1 bekannten, in bodennahen Bereich nicht geführten Schiebewand ist der dem Türelement zugeordnete Türschließer innerhalb einer Rahmenkonstruktion des Türelementes in dessen oberen, sich horizontal erstreckenden Profil verdeckt so eingebaut, daß lediglich seine zum Fußboden weisende Antriebsachse aus der Rahmenkonstruktion ragt und über einen querliegenden Kupplungsstift mit dem zugewandten Beschlag des Türelementes verbunden werden kann.

Auf diese Weise wird der in ständiger Wirkverbindung mit dem Türelement stehende Türschließer mit dem Wandelement der weitere Wandelemente umfassenden Schiebewand bei deren Verschieben mit verschoben.

Eine solche Konstruktion ist aufwendig, da insbesondere die Abstützung des vom Türschließer aufzubringenden Drehmomentes an der über Rollen verschiebbaren Aufhängung des Türelementes schwierig ist, zumal jedes Wand- bzw. Türelement für das Verschieben einen eigenen Antrieb aufweist.

Ferner werden das Gewicht der zu verschiebenen Türelemente und damit deren Massenträgheit vergrößert, was ungünstig für die Verschiebevorgänge ist.

Die bekannte Ausbildung ist daher teuer.

Aus der DE 24 10 623 A1 ist eine Schiebewand bekannt geworden, deren einzelne Wandelemente oben und unten geführt und über einen gemeinsamen Antrieb durch Falten in die Öffnungs- und/oder Schließstellung überführbar sind.

Bei einer solchen Schiebewand ist nur ein vollständiges Öffnen oder Schließen der Gebäudeöffnung möglich. Insbesondere in der kalten Jahreszeit ist es aber erwünscht, daß bei geschlossener Schiebewand wenigstens ein Wandelement autonom, z. B. als Pendeltür, zu öffnen oder zu schließen ist.

Die FR 2 650 620 A1 ist eine Schiebewandanlage gemäß dem Oberbegriff des Anspruchs 1 für Garagen bekannt, bei welcher Anlage ein Türflügel sowohl entlang einer Gleitschiene verfahren als auch in einer Position von einem ortsfest an einer Wand befestigten Drehflügelantrieb auf- und zugeschwenkt werden kann. Der Türflügel weist einen aufwärts stehenden, ortsfest am Türflügel angebrachten Zapfen auf. Bei einem Verfahren des Türflügels aus dem Wirkungsbereich des Drehflügelantriebs heraus gelangt der Zapfen in eine ortsfest angeordnete Führungsschiene. Die Führungsschiene verhindert über den Zapfen, dass der Türflügel geöffnet werden kann.

Der Erfindung liegt die Aufgabe zugrunde, eine neue Gestaltung und Ausbildung einer Schiebewand mit mehreren Wandelementen mit einem einfacheren Aufbau zu schaffen, von denen mindestens ein Wandelement als von einem Türschließer betätigbares Türelement ausgebildet ist.

Diese Aufgabe wird gemäß der Erfindung durch die Merkmale des Anspruchs 1 gelöst, wobei ein automatischer Drehtürantrieb oder Türschließer ortsfest in Bezug auf die verschiebbaren Wandelemente der Schiebewand angeordnet ist, und wobei ein zwischen Drehtürantrieb/Türschließer und Türelement befindliches Betätigungsmittel als beim Verschieben der Wandelemente selbstätig wirksam bzw. unwirksam werdendes Gestänge ausgebildet ist und und wobei ein Sperrglied vorgesehen ist, mittels dessen das Türelement beim Verschieben in der Schiebelage gehalten und beim Überführen in die Wirklage mit dem Drehtürantrieb oder dem Türschließer freigegeben ist. Das Sperrglied ist als federbelastete Wippe ausgebildet, die dem als Türelement dienenden Wandelement zugeordnet ist. Der Wippe ist ein ortsfester Anschlag als Betätigungsglied zugeordnet.

Weitere Merkmale der Erfindung ergeben sich aus den Unteransprüchen.

Durch die ortsfeste Anbringung der als steuerbarer Türschließer ausgebildeten Antriebsvorrichtung für das Öffnen und Schließen des Türelementes wird ein schwingungsfreier Lauf des zugehörigen Antriebsmotors und seiner Getriebeteile und des Übertragungsgestänges erreicht, was für die betriebssichere Funktion über lange Betriebszeiten außerordentlich günstig ist.

Ferner werden die Aufhängungen der als Türelemente dienenden Wandelemente entlastet, da das Gewicht der Antriebsvorrichtung nunmehr gebäudefest aufgenommen werden kann. Dies verbessert die Laufruhe der Schiebewand, da nunmehr alle Wandelemente etwa gleiche Massen aufweisen. Die Abstützung des vom Türschließer aufzubringenden Drehmomentes beim öffnen und Schließen des als Türelement ausgebildeten Wandelementes erfolgt nunmehr einfach und sicher gebäudefest, was sich ebenfalls auf die Funktionssicherheit günstig auswirkt. Darüber hinaus ist die Versorgung der Antriebsvorrichtung, die sowohl elektromechanisch als auch elektrohydraulisch arbeiten kann, mit elektrischer Energie wesenlich einfacher.

Die erfindungsgemäße Gestaltung der Antriebsvorrichtung ermöglicht ferner eine einfache Nachrüstung an bereits vorhandenen Schiebewänden.

Die Erfindung ist nachfolgend anhand eines in der Zeichnung mehr oder minder schematisch dargestellten Ausführungsbeispiels beschrieben.

Im einzelnen zeigen:
- Figur 1:: eine Ansicht einer von einer mehrere Wandelemente umfassenden Schiebewand verschließbaren Gebäudeöffnung in der Schließstellung mit der erfindungsgemäßen Antriebsvorrichtung für ein als Türelement ausgebildetes Wandelement.
- Figur 2:: Die Ansicht nach Fig. 1 beim Überführen der Schiebewand in die Offenstellung.
- Figur 3:: Einen die Antriebsvorrichtung umfassenden Ausschnitt der Ansicht nach Fig. 1 in vergrößertem Maßstab.
- Figur 4:: Einen Schnitt gemäß der Linie IV-IV in Fig. 3.

Eine Schiebewand 10 umfaßt, wie die Fig. 1 und 2 zeigen, mehrere seitlich verschiebbar angeordnete Wandelemente 12/1 bis 12/n, deren Oberkanten von je einem Tragprofil 14 und deren Unterkanten von einem Abdeckprofil 15 umfaßt sind, wenn diese als Ganzglaselemente ausgeführt sind. Die Tragprofile 14 weisen Tragbolzen 17 auf, über die die Wandelemente 12/1 bis 12/n jeweils mit einem in einer Gleitschiene 20 mittels Laufrollen 21 und Führungsrollen 22 geführten Antriebsschlitten 23 höhenverstellbar verbunden sind. Jeder Antriebsschlitten 23 weist einen hier nicht dargestellten Antriebsmotor auf, mittels dessen jedes Wandelement längs der Gleitschiene 20 verschiebbar ist. Die Gleitschiene 20 ist an der Decke des mittels der Schiebewand 10 abzuschließenden Raumes gebäudefest verbunden. Es ist auch möglich, die Wandelemente 12/1 bis 12/n untereinander zu koppeln und durch einen Antrieb zu verschieben.

Das in Fig. 1 nur angedeutete Gebäude ist insgesamt mit einer Bezugsziffer 12 bezeichnet.

An den einander zugewandten Längskanten der einzelnen Wandelemente 12/1 bis 12/n sind Beschläge 25 vorgesehen, über die die Wandelemente 12/1 bis 12/n miteinander gelenkig verbunden sind. Ferner sind Beschläge 25/1 zwischen den Wandelementen 12/2 und 12/3 als Drehbeschläge ausgebildet, die in noch zu beschreibender Weise ein Verschwenken eines als Türelement ausgebildeten Wandelementes 12/2 ermöglichen, wozu ein als Türöffner dienender, steuerbarer, ortsfest angeordneter Antrieb 30 dient. Der Gleitschiene 20 ist einem Rahmenprofil 27 zugeordnet - vgl. Fig. 4 -, über das die Gleitschiene 20 und die Tragbolzen 17 von der Sichtseite her abgedeckt sind.

Zwecks Ausbildung des Wandelementes 12/2 als Türelement (Drehflügel) ist das zugeordnete Tragprofil 14 zweiteilig gestaltet und umfaßt untereinander identische Teilprofile 14/1 und 14/2; vgl. insbesondere Fig. 4.

Das obere Tragprofil 14/2 ist über die Tragbolzen 17 mit dem zugehörigen Antriebsschlitten 23 verbunden, während das untere Teilprofil 14/1 die Oberkante des als Türelement dienenden Wandelementes 12/2 umfaßt. Das obere Teilprofil 14/2 ist mittels der Beschläge 25 mit den Wandelementen 12/1 und 12/3 verbunden, diese Beschläge sichern also die gegenseitige Verbindung aller Wandelemente 12/1 bis 12/n. Dem oberen Teilprofil 14/2 ist ferner ein fester Anschlag 28 (vgl. Fig. 4) zugeordnet, an dem im geschlossenen Zustand der Schiebewand 10 das als Türelement dienende Wandelement 12/2 mit seinem Teilprofil 14/1 satt anliegt.

Ferner trägt das obere Teilprofil 14/2 einen drehbeweglich gelagerten Hebelarm oder Wippe 29, wie besonders deutlich aus Fig. 4 zu ersehen ist, die unter Federbelastung im Ruhezustand gemäß Fig. 2 mit ihrem Endbereich 29/1 vor dem unteren Teilprofil 14/1 des als Türelement dienenden Wandelementes 12/2 liegt und damit dieses in der Schiebewandebene festhält.

Das untere Teilprofil 14/1 ist über den einen Drehbeschlag 25/1 mit dem benachbarten Wandelement 12/3 verbunden, während der zweite Drehbeschlag 25/1 im unteren Bereich dieses Wandelementes angreift.

Der bereits erwähnte Antrieb 30 ist am Rahmenprofil 27 im Bereiche des als Türelement dienenden Wandelementes 12/2 ortsfest befestigt, und zwar an der Stelle, die dieses Wandelement bei geschlossener Schiebewand - vgl. Fig.1 - einnimmt. In diesem Bereich ist am unteren Teilprofil 14/1 des Wandelementes 12/2 eine Gleitschiene 32 eines dem Antrieb 30 zugeordneten Gleitschienengestänges befestigt, dessen Gleitschienenarm 33 auf einer Antriebsachse 35 des Antriebes 30 sitzt und im geschlossenen Zustand der Schiebewand mittels eines Zapfens 37 in die Gleitschiene 32 eingreift, wie dies Fig. 4 deutlich zeigt.

Schließlich ist der Wippe 29 ein ortsfester Anschlag 38 zugeordnet, der am Rahmenprofil 27 im Bereiche des im Türelement dienenden Wandelementes 12/2 befestigt ist und in den Verschiebeweg der mit dem oberen Teilprofil 14/2 verbundenen Wippe 29 ragt.

Die Wirkungsweise der beschriebenen Vorrichtung ist folgende:

Bei der in Fig. 1 dargestellten geschlossenen Stellung der Schiebewand greift der Antrieb 30 mit dem Gleitschienenarm 33 über den Zapfen 37 in die Gleitschiene 32 ein und ist damit in Wirkverbindung mit dem als Türelement dienenden Wandelement 12/2, das über die Drehbeschläge 25/1 an dem Wandelement 12/3 schwenkbar angelenkt ist. Gleichzeitig ist über einen ortsfesten Anschlag 38 die Wippe 29 in ihre unwirksame Lage geschwenkt worden - vgl. Fig. 4 -, so daß das Wandelement 12/2 als Türelement über den Antrieb 30 in bekannter Weise geöffnet und geschlossen werden kann. Hierzu ist eine nicht dargestellte, da nicht zur Erfindung gehörende, Sensorsteuerung vorhanden, wie sie beispielsweise in dem Firmenprospekt "Automatischer Drehflügelantrieb", DORMA ED 300 beschrieben und dargestellt ist.

Wird die Schiebewand bei geschlossenem Wandelement 12/2, was durch eine ebenfalls nicht dargestellte Sensorsteuerung sichergestellt sein kann, mittels der Antriebsschlitten 23 in die Offenstellung bewegt, wie dies teilweise in Fig. 2 dargestellt ist, gleiten Wippe 29 und Gleitschienenarm 33 aus ihren in Fig. 1 dargestellten Positionen. Die Wippe 29 sperrt dabei über ihren Endbereich 29/1, der sich vor das Profilteil 14/1 legt, jedwege Schwenkbewegung des als Türelement dienenden Wandelementes 12/2. Darüber hinaus wird auch der Antrieb 30 unwirksam infolge des Austritts des Zapfens 37 aus der Gleitschiene 32.

Die Wandelemente 12/1 bis 12/n der Schiebewand 10 sind also nunmehr quasi starr und können in üblicher Weise mittels ihrer Antriebsschlitten 23 in ihre Parklage bewegt werden, so daß die von der Schiebewand 10 bisher abgedeckte Gebäudeöffnung frei liegt. Beim Bewegen der Schiebewand 10 in die geschlossene Stellung, wie in Fig. 1 dargestellt; dagegen wird der in Fig. 4 dargestellte Wirkzustand der beschriebenen Vorrichtung selbsttätig wieder erreicht, da der Zapfen 37 des Gleitschienenarmes 33 in die Gleitschiene 32 eingreift und die federbelastete Wippe 29 über den ortsfesten Anschlag 38 in ihre unwirksame Lage geschwenkt wird, der Antrieb ist wieder funktionsfähig.

Selbstverständlich kann der Antrieb 30 jedweden oder allen Wandelementen der Schiebewand 10 zugeordnet werden, ohne daß dabei der Erfindungsgedanke der selbsttätigen Kopplung und Entkopplung verlassen wird.

### Bezugszeichenliste

- 10: Schiebewand
- 12: Gebäude
- 12/1 - 12/n: Wandelemente
- 14: Tragprofil
- 14/1, 14/2: Teilprofile
- 15: Abdeckprofil
- 17: Tragbolzen
- 20: Gleitschiene
- 21: Laufrollen
- 22: Führungsrollen
- 23: Antriebsschlitten
- 25: Beschläge
- 25/1: Beschläge
- 27: Rahmenprofil
- 28: Anschlag
- 29: Wippe
- 29/1: Endbereich
- 30: Antrieb
- 32: Gleitschiene
- 33: Gleitschienenarm
- 35: Antriebsachse
- 37: Zapfen
- 38: Anschlag

## Patentansprüche

1. Schiebewand (10) mit mehreren seitlich verschiebbaren, mittels Laufrollen (21) in einem Tragprofil (14) geführten Wandelementen (12/1 bis 12/n), von denen mindestens ein Wandelement (12/2) als über einen der Schiebewand zugeordneten ortsfest angeordneten Antrieb (30) als Drehflügel betätigbares Türelement ausgebildet ist, wobei
• der Antrieb (30) als Drehtürantrieb oder Türschließer ausgebildet ist,
• ein zwischen dem Antrieb (30) und dem mindestens einen Wandelement (12/2) befindliches Betätigungsmittel als beim Verschieben der Wandelemente selbsttätig wirksam bzw. unwirksam werdendes Gestänge (32, 33, 37) ausgebildet ist und
• ein der Schiebewand zugeordneten Sperrglied (29) vorgesehen ist, mittels dessen das mindestens eine Wandelement (12/2) bei einem Verschieben in einer Ruhelage gehalten und bei einem Überführen in eine Wirklage mit dem Antrieb (30) freigegeben ist,
**dadurch gekennzeichnet, daß**
• in die Ruhelage das mindestens eine Wandelement (12/2) geschlossen ist und
• das Sperrglied als eine an dem mindestens einen Wandelement (12/2) ortsfest angebrachte Wippe (29) ausgebildet ist, wobei
- der Wippe (29) ein ortsfester Anschlag (38) als Betätigungsglied zugeordnet ist und
- der ortsfeste Anschlag (38) derart in einen Verschiebeweg der Wippe (29) ragt, daß die Wippe (29) in einer geschlossenen Stellung der Schiebewand (10) über den ortsfesten Anschlag (38) in eine unwirksame Lage geschwenkt ist, sodaß das mindestens eine Wandelement (12/2) über den Antrieb (30) geöffnet und geschlossen werden kann.

2. Schiebewand (10) nach Anspruch 1, **dadurch gekennzeichnet, daß** das zwischen Antrieb (30) und dem mindestens einen Wandelement (12/2) befindliche Betätigungsmittel als Gleitschienengestänge ausgebildet ist, dessen Gleitschiene (32) dem mindestens einen Wandelement (12/2) und dessen Gleitschienenarm (33) dem Antrieb (30) zugeordnet ist.

3. Schiebewand (10) nach Anspruch 1, **dadurch gekennzeichnet, daß** das mindestens eine Wandelement (12/2)mittels Drehbeschlägen (25/1) an einem benachbarten Wandelement (12/3) schwenkbar angelenkt ist und ein zweiteilig ausgebildetes Tragprofil (14/1, 14/2) aufweist, dessen Teilprofile (14/1 und 14/2) relativ zueinander drehbeweglich und in der parallel ausgerichteten Verschiebelage feststellbar gelagert sind, von denen ein unteres Teilprofil (14,1) dem mindestens einen Wandelement (12/2) und ein oberes Teilprofil (14/2) dem in der Gleitschiene (20) eingehängten Antriebsschlitten (23) zugeordnet ist.

4. Schiebewand (10) nach Anspruch 3, **dadurch gekennzeichnet, daß** das mindestens eine Wandelement (12/2) zwischen einem profilfesten Anschlag (28) des oberen Teilprofils (14/2) und in der in ihrer Wirklage befindlichen Wippe (29) in der zu den anderen Wandelementen (12/1 bis 12/n) ausgerichteten Verschwenklage lösbar gehalten ist.

5. Schiebewand nach einem der vorstehenden Ansprüche, **dadurch gekennzeichnet, daß** die drehbewegliche Wippe (29) federnd in der Ruhelage gehalten ist.

## Claims

1. A sliding wall (10) with several laterally displaceable wall elements (12/1 to 12/n) guided by means of rollers (21) in a carrying profile (14), at least one of the wall elements (12/2) being executed as a door element operable as a swing leaf by means of a stationarily disposed drive (30) associated to the sliding wall, wherein
• the drive (30) is configured as a swing door operator or as a door closer,
• an actuation means, located between the drive (30) and the at least one wall element (12/2), is configured as a rod assembly (32, 33, 37) which becomes automatically operative, respectively inoperative when displacing the wall elements, and
• a blocking member (29), associated to the sliding wall, is provided by means of which the at least one wall element (12/2), when being displaced, is maintained in a resting position and is released when being conveyed into an operative position with the drive (30),
**characterized in that**
• in the resting position, the at least one wall element (12/2) is closed, and
• the blocking member is configured as a rocker (29) stationarily mounted to the at least one wall element (12/2), wherein
- a stationary abutment (38) is associated to the rocker (29) as an actuating member, and
- the stationary abutment (38) protrudes into a displacement path of the rocker (29) such that the rocker (29), in a closed position of the sliding wall (10), is pivoted into an inoperative position via the stationary abutment (38) such that the at least one wall element (12/2) can be opened and closed via the drive (30).

2. A sliding wall (10) according to claim 1, **characterized in that** the actuation means, located between the drive (30) and the at least one wall element (12/2), is configured as a slide arm assembly, the slide channel (32) thereof being associated to the at least one wall element (12/2) and the slide channel arm (33) thereof being associated to the drive (30).

3. A sliding wall (10) according to claim 1, **characterized in that** the at least one wall element (12/2) is pivotably articulated at an adjacent wall element (12/3) by means of hinges (25/1) and presents a carrying profile (14/1, 14/2) executed in two parts, the partial profiles (14/1 and 14/2) thereof being rotatably movable with regard to each other and, in the parallel oriented displacement position, they are supported and are blockable, a lower partial profile (14/1) thereof being associated to the at least one wall element (12/2) and an upper partial element (14/2) being associated to the drive slide (23) suspended in the slide channel (20).

4. A sliding wall (10) according to claim 3, **characterized in that** the at least one wall element (12/2) is releasably held in the pivotable position aligned with the other wall elements (12/1 to 12/n), between an abutment (28) of the upper partial profile (14/2) fixed to the profile and the rocker (29), which is in its operative position.

5. A sliding wall according to one of the preceding claims, **characterized in that** the rotatably movable rocker (29) is resiliently held in the resting position.

## Revendications

1. Paroi coulissante (10) avec plusieurs éléments de paroi (12/1 à 12/n), qui sont latéralement déplaçables et guidés dans un profilé de support (14) au moyen de galets (21), au moins un des éléments de paroi (12/2) étant aménagé comme vantail tournant d'un élément de porte actionnable par l'intermédiaire d'un entraînement (30) agencé de façon stationnaire et associé à la paroi coulissante, dans laquelle
• l'entraînement (30) est aménagé comme entraînement de porte tournante ou ferme-porte,
• un moyen d'actionnement, se trouvant entre l'entraînement (30) et le, au moins un élément de paroi (12/2), est aménagé comme assemblage de tiges (32, 33, 37) devenant automatiquement opérant ou inopérant pendant le déplacement des éléments de paroi, et
• un membre de blocage (29), associé à la paroi coulissante, est prévu, au moyen duquel le, au moins un élément de paroi (12/2) est maintenu dans une position de repos pendant le déplacement, et est libéré pendant le transfert en une position active avec l'entraînement (30),
**caractérisée en ce que**
• le, au moins un élément de paroi (12/2) est fermé dans la position de repos, et
• le membre de blocage est aménagé comme une bascule (29) agencée de façon stationnaire sur le, au moins un élément de paroi (12/2), dans lequel
- une butée stationnaire (38), comme membre d'actionnement, est associée à la bascule (29), et
- la butée stationnaire (38) se dresse de telle façon dans un chemin de déplacement de la bascule (29) que, dans une position fermée de la paroi coulissante (10), la bascule (29) est pivotée dans une position inactive par l'intermédiaire de la butée stationnaire (38) de sorte qu'il devient possible d'ouvrir et de fermer le, au moins un élément de paroi (12/2) par l'intermédiaire de l'entraînement (30).

2. Paroi coulissante (10) selon la revendication 1, **caractérisée en ce que** le moyen d'actionnement, se trouvant entre l'entraînement (30) et le, au moins un élément de paroi (12/2), est aménagé comme assemblage de tiges à glissières, dont la glissière (32) est associée au, au moins un élément de paroi (12/2) et dont le bras de glissière (33) est associé à l'entraînement (30).

3. Paroi coulissante (10) selon la revendication 1, **caractérisée en ce que** le, au moins un élément de paroi (12/2) est articulé sur un élément de paroi adjacent (12/3) de façon pivotable au moyen de ferrures battantes (25/1) et comprend un profilé de support (14/1, 14/2) aménagé en deux parties, dont les profilés partiels (14/1 et 14/2) étant relativement mobiles en rotation l'un par rapport à l'autre, et sont supportés de façon à être verrouillables dans la position de déplacement à orientation parallèle, dont un profilé partiel inférieur (14/1) est associé au, au moins un élément de paroi (12/2) et dont un profilé partiel supérieur (14/2) est associé au chariot d'entraînement (23) suspendu dans la glissière (20).

4. Paroi coulissante (10) selon la revendication 3, **caractérisée en ce que** le, au moins un élément de paroi (12/2), dans la position de pivotement aligné par rapport aux autres éléments de paroi (12/1 à 12/n), est maintenu de façon mobile entre une butée (28) du profilé partiel supérieur (14/2), et fixée audit profilé, et la bascule (29) qui est dans sa position active.

5. Paroi coulissante (10) selon l'une des revendications précédentes, **caractérisée en ce que** la bascule mobile en rotation (29) est maintenue dans la position de repos au moyen de ressorts.
